# EUROPÄISCHE PATENTSCHRIFT

(11) **EP 4 266 949 B1**
(45) Veröffentlichungstag und Bekanntmachung des Hinweises auf die Patenterteilung: **12.02.2025**
(21) Anmeldenummer: 21854740.4
(22) Anmeldetag: 27.12.2021
(51) Int. Cl.: A47C 1/034

(54) **SITZMÖBEL MIT TELESKOPIERBAREM BEINAUFLAGENELEMENT**
PIECE OF SEATING FURNITURE HAVING A TELESCOPING LEG-REST ELEMENT
SIÈGE DOTÉ D'UN ÉLÉMENT APPUI-JAMBES TÉLESCOPIQUE

(30) Priorität: 28.12.2020 DE 202020005305 U; 25.09.2021 DE 102021004871
(43) Veröffentlichungstag der Anmeldung: 01.11.2023
(73) Patentinhaber: M. Schuster Patentverwertungs GmbH, 51379 Leverkusen (DE)
(72) Erfinder: SCHUSTER, Michael, 30657 Hannover (DE)
(74) Vertreter: Wickord, Wiro
(86) Internationale Anmeldenummer: PCT/DE2021/000214
(87) Internationale Veröffentlichungsnummer: WO 2022/144056

(56) Entgegenhaltungen:
- WO-A1-2014/071924
- DE-U1- 202004 016 889

## Beschreibung

Die Erfindung betrifft ein Sitzmöbel mit einem teleskopierbaren Beinauflagenelement, mit einem Sitzteil, einem Rückenteil, einem Chassis und einer schwenkbar am Sitzteil und/oder am Chassis angeschlossenen Beinauflage, wobei das Sitzmöbel zwischen einer Sitz- und einer Liegeposition verstellbar ist, wobei die Beinauflage in der Sitzposition im Wesentlichen unterhalb des Sitzteiles eingeschwenkt ist und in der Liegeposition derart vor das Sitzteil ausgeschwenkt ist, dass das Sitzteil durch die Beinauflage verlängert wird, wobei die Beinauflage zwei schwenkbar am Sitzteil angelenkte Schienen umfasst, an denen das teleskopierbare Beinauflagenelement in Längsrichtung der Schienen bewegbar angeordnet ist, wobei das Beinauflagenelement bei eingeschwenkter Beinauflage eingezogen ist und bei ausgeschwenkter Beinauflage zum Vergrößern der Länge der Beinauflage ausgezogen ist.

Derartige Sitzmöbel weisen in der Regel eine sich über Sitzteil und Beinauflage erstreckende, durchgehende Polsterung auf. Dabei muss der Verstellbeschlag des Sitzmöbels für ein ansprechendes Design so ausgelegt sein, dass die Polsterung bei ausgeklappter Beinauflage gestrafft ist.

Um dies zu erreichen, muss die Beinauflage beim Ausklappen gleichzeitig verschwenkt und ausgefahren werden.

Aus der Druckschrift WO2014/071924A1 ist ein Sitzmöbel bekannt geworden, bei welchem diese Aufgabe durch eine zweiteilige Beinauflage gelöst wird, wobei die Teile der Beinauflage beim Verschwenken gegeneinander verschiebbar sind. Ein weiteres Sitzmöbel ist aus der DE202004016889U1 bekannt.

Zur Verschwenkung der Beinauflage und zum Überführen der in der Sitzposition eingezogenen Teile der eingeschwenkten Beinauflage in die in der Liegeposition ausgezogene Stellung wird bei dem bekannten Sitzmöbel ein Hebelverstellgetriebe verwendet, wobei insbesondere bei der in Fig. 5 der o.g. Druckschrift gezeigten Variante, mit einer etwa parallel zum Sitzteil eingeschwenkten Beinauflage, nachteilig ist, dass die ausgezogenen Teile der ausgeschwenkten Beinauflage nicht ausreichend weit ausgezogen werden, so dass eine sich über Sitzteil und Beinauflage erstreckende, durchgehende Polsterung bei ausgeklappter Beinauflage nicht optimal gestrafft wird.

Des Weiteren ist nachteilig, dass, bei einer etwa vertikal ausgerichteten Zwischenposition der Beinauflage, die ausgezogenen Teile der ausschwenkenden Beinauflage bereits etwa zur Hälfte im Vergleich zur ausgeschwenkten Endposition ausgezogen sind, so dass die Länge der ausgezogenen Teile der Beinauflage eingeschränkt wird, da diese während der Verschwenkung am Boden vorbeikommen müssen.

In Kombination mit dem o.g. Nachteil der nicht ausreichend weit ausgezogenen Teile der ausgeschwenkten Beinauflage ist hierdurch die Gesamtlänge der ausgeklappten Beinauflage und somit der Liegekomfort für den Benutzer eingeschränkt.

Ausgehend vom geschilderten Stand der Technik liegt der Erfindung die Aufgabe zugrunde, ein Sitzmöbel der gattungsgemäßen Art dahingehend weiterzubilden, dass der Liegekomfort des Sitzmöbels verbessert wird.

Die genannte Aufgabe wird erfindungsgemäß durch ein Sitzmöbel mit einem teleskopierbaren Beinauflagenelement mit den im Patentanspruch 1 aufgeführten Merkmalen gelöst.

Durch die erfindungsgemäßen Merkmale ist es möglich, ein Sitzmöbel der gattungsgemäßen Art zur Verfügung zu stellen, bei welchem ein Beinauflagenelement in Längsrichtung von zwei am Sitzteil angelenkten Schienen derart bewegbar angeordnet ist, dass das Beinauflagenelement bei einer etwa zur Hälfte ausgeschwenkten, vertikal ausgerichteten Beinauflage nicht oder nur geringfügig gegenüber den Schienen verstellt wird.

Erst in einer etwa zweiten Hälfte der Verschwenkung der Beinauflage von der Sitz- in die Liegeposition wird erfindungsgemäß das Beinauflagenelement gegenüber den Schienen in eine ausgezogene Stellung verschoben, wodurch die Verwendung eines im Vergleich zu dem aus der WO2014/071924A1 bekannten Sitzmöbel längeren Beinauflagenelementes ermöglicht wird.

Gleichzeitig ermöglicht eine erfindungsgemäße Hebelgeometrie des zur Verschwenkung der Beinauflage und zum Überführen des Beinauflagenelementes in die ein/ausgezogene Stellung verwendeten Hebelverstellgetriebes einen im Vergleich zu dem aus der WO2014/071924A1 bekannten Sitzmöbel größeren Verfahrweg, so dass das Beinauflagenelement gegenüber den Schienen weiter ausgezogen werden kann.

Ein Ausführungsbeispiel der Erfindung wird nachfolgend anhand der beigefügten Zeichnung beschrieben. Diese zeigt in
- Fig. 1: ein erfindungsgemäßes Sitzmöbel in Liegeposition des Sitzmöbels;
- Fig. 2: ein erfindungsgemäßes Sitzmöbel in Sitzposition des Sitzmöbels;
- Fig. 3: ein erfindungsgemäßes Sitzmöbel gemäß Fig. 2, in der Sitzneigung verstellt;
- Fig. 4: ein erfindungsgemäßes Sitzmöbel gemäß Fig. 3 mit teilweise verschwenkter Beinauflage;
- Fig. 5: ein erfindungsgemäßes Sitzmöbel mit in der Neigung verstelltem Sitzteil und ausgeschwenkter Beinauflage;
- Fig. 6: ein erfindungsgemäßes Sitzmöbel gemäß Fig. 5 in einer Detailansicht;
- Fig. 7: ein erfindungsgemäßes Sitzmöbel gemäß Fig. 2 in einer Detailansicht.

Die Darstellungen in der Zeichnung zeigen im Wesentlichen nur den Mechanismus des erfindungsgemäßen Sitzmöbels 1 ohne die hier nicht interessierenden Teile wie insbesondere Polsterungen.

Einige nachfolgend erwähnte Komponenten sind durch einen weitgehend spiegelbildlichen Aufbau der Mechanik des Sitzmöbels 1 doppelt vorhanden, wobei auf diese Komponenten im Folgenden jeweils in der Einzahl eingegangen wird, wobei hiermit jeweils beide Komponenten gemeint sind.

Ein erfindungsgemäßes Sitzmöbel 1 besteht aus einem Chassis 5, einem Sitzteil 3, einem Rückenteil 4 und einer schwenkbar am Sitzteil 3 angeschlossenen Beinauflage 6, wobei das Sitzmöbel 1 von einer zur Hinterkante des Sitzmöbels 1 verlagerten Sitzposition (Fig. 2), in welcher die Beinauflage 6 im Wesentlichen unterhalb des Sitzteiles 3 eingeschwenkt ist, in eine zur Vorderkante des Sitzmöbels 1 verlagerten Liegeposition (Fig. 1) verstellbar ist, in welcher die Beinauflage 6 derart vor das Sitzteil 3 ausgeschwenkt ist, dass das Sitzteil 3 durch die Beinauflage 6 verlängert wird.

Die Begriffe "Vorderkante des Sitzmöbels" und "Hinterkante des Sitzmöbels" beziehen sich auf die Perspektive einer auf dem Sitzmöbel aufsitzenden Person, dessen Beine nach vorne weisen und dessen Rücken nach hinten weist.

Die Beinauflage 6 ist zweiteilig ausgebildet, wobei ein Teil der Beinauflage 6 durch zwei schwenkbar am Sitzteil 3 angelenkte Schienen 9 und ein weiterer Teil durch ein teleskopierbares Beinauflagenelement 2 gebildet wird, welches in Längsrichtung der Schienen 9 bewegbar angeordnet ist, wobei das teleskopierbare Beinauflagenelement 2 bei eingeschwenkter Beinauflage 6 eingezogen ist (Fig. 2, Fig. 3, Fig. 7) und bei ausgeschwenkter Beinauflage 6 zum Vergrößern der Länge der Beinauflage 6 ausgezogen ist (Fig. 1, Fig. 5).

Ein erster 10 und/oder ein zweiter Gelenkhebel 11 sind/ist am Sitzteil 3 angelenkt, wobei, in Sitzposition des Sitzmöbels 1, eine zwischen den beiden End-Gelenkpunkten 18, 19 von zumindest einem des ersten 10 und/oder des zweiten Gelenkhebels 11 gebildete Längsachse schräg zum Sitzteil 3 angeordnet ist und dabei der dem Sitzteil 3 zugewandte End-Gelenkpunkt 18 dieses Gelenkhebels näher zu einer von der Sitzteilvorderkante 15 aufgespannten Vertikalebene positioniert ist als der dem Sitzteil 3 abgewandte End-Gelenkpunkt 19 dieses Gelenkhebels.

Wenigstens einer des ersten 10 und/oder des zweiten Gelenkhebels 11 weist ein Anschlagelement 28 auf, welches während der Schwenkbewegung der Beinauflage 6 an einer Anschlagfläche einer mit dem vorderen Bereich des Sitzteiles 3 verbundenen Sitzteillasche 29 in Kontakt kommt (Fig. 2).

Mit den Begriffen "der dem Sitzteil zugewandte End-Gelenkpunkt" und "der dem Sitzteil abgewandte End-Gelenkpunkt" ist jeweils der kürzeste Abstand eines End-Gelenkpunktes eines Gelenkhebels zum Sitzteil gemeint, wobei ein dem Sitzteil zugewandter End-Gelenkpunkt eines Gelenkhebels einen kürzeren Abstand zum Sitzteil aufweist als ein dem Sitzteil abgewandter End-Gelenkpunkt dieses Gelenkhebels.

Der erste 10 und/oder der zweite Gelenkhebel 11 sind/ist derart mit dem teleskopierbaren Beinauflagenelement 2 gekoppelt, dass eine Verstellung eines des ersten 10 und/oder des zweiten Gelenkhebels 11 relativ zum Sitzteil 3 ein Aus- oder Einschwenken der Beinauflage 6 relativ zum Sitzteil 3 und eine gleichzeitige Verschiebung des teleskopierbaren Beinauflagenelementes 2 entlang der Schienen 9 bewirkt.

Die Verschwenkung der Beinauflage 6 erfolgt erfindungsgemäß mittels eines am Sitzteil 3 angelenkten Hebelverstellgetriebes, wobei der erste 10 und der zweite Gelenkhebel 11 einerseits jeweils an einem vorderen Bereich des Sitzteiles 3 und andererseits jeweils an einem Koppelhebel 16 angelenkt sind, wobei, in Sitzposition des Sitzmöbels 1, ein dritter 12 und ein vierter Gelenkhebel 13 eine Ausrichtung aufweisen, bei welcher eine zwischen den beiden End-Gelenkpunkten 20, 21 von zumindest einem des dritten 12 und/oder des vierten Gelenkhebels 13 gebildete Längsachse schräg zum Sitzteil 3 angeordnet ist und dabei der dem Sitzteil 3 abgewandte End-Gelenkpunkt 21 dieses Gelenkhebels näher zu einer von der Sitzteilvorderkante 15 aufgespannten Vertikalebene positioniert ist als der dem Sitzteil 3 zugewandte End-Gelenkpunkt 20 dieses Gelenkhebels, wobei der dritte 12 und der vierte Gelenkhebel 13 einerseits jeweils an dem Koppelhebel 16 und andererseits mit ihren, in Sitzposition des Sitzmöbels 1, dem Sitzteil 3 zugewandten End-Gelenkpunkten 20, 22 jeweils an einem fünften Gelenkhebel 14 angelenkt sind, wobei einer des dritten 12 und/oder des vierten Gelenkhebels 13 über seine Anlenkstelle an dem Koppelhebel 16 hinaus verlängert ist und an seinem freien Ende an einem ersten Ende eines Steuerhebels 17 angelenkt ist, dessen zweites Ende gelenkig an einem mittleren Bereich eines des ersten 10 und/oder des zweiten Gelenkhebels 11 angeschlossen ist, wobei der fünfte Gelenkhebel 14 einerseits an dem dritten 12 und dem vierten Gelenkhebel 13 und andererseits mit seinem freien Ende gelenkig an das teleskopierbare Beinauflagenelement 2 angeschlossen ist.

Mit "einem mittleren Bereich des Gelenkhebels" ist in diesem Zusammenhang nicht die genaue geometrische Mitte, sondern der gesamte zwischen den beiden End-Gelenkpunkten liegende Bereich eines Gelenkhebels gemeint.

Während der Verstellung des Sitzmöbels 1 von der Sitz- in die Liegeposition werden der erste 10 und/oder der zweite Gelenkhebel 11 derart verschwenkt, dass der Koppelhebel 16 gegenüber dem Sitzteil 3 nach vorne geschoben wird, wobei gleichzeitig der dritte 12 und der vierte Gelenkhebel 13 gegenüber dem Koppelhebel 16 verschwenkt werden und dabei der fünfte Gelenkhebel 14 gegenüber dem Koppelhebel 16 nach vorne geschoben wird.

Aufgrund der erfindungsgemäßen Anordnung und der sich addierenden Schwenkbewegungen des ersten 10 und/oder des zweiten Gelenkhebels 11 einerseits und des dritten 12 und/oder des vierten Gelenkhebels 13 andererseits, bei welchen während der Verstellung des Sitzmöbels 1 von der Sitz- in die Liegeposition einer des ersten 10 und/oder des zweiten Gelenkhebels 11 gegenüber einem des dritten 12 und/oder des vierten Gelenkhebels 13 um einen Winkel von vorzugsweise mehr als 200° verschwenkt wird, wird insgesamt ein großer Verfahrweg für das Hebelverstellgetriebe erzielt.

Erfindungsgemäß sind der erste 10 und/oder der zweite Gelenkhebel 11 einerseits und der dritte 12 und/oder der vierte Gelenkhebel 13 andererseits derart angeordnet, dass während einer etwa ersten Hälfte der Verschwenkung des Sitzmöbels 1 von der Sitz- in die Liegeposition der Koppelhebel 16 gegenüber dem Sitzteil 3 abgesenkt wird, wobei gleichzeitig alle Abschnitte des fünften Gelenkhebels 14 gegenüber dem Koppelhebel 16 angehoben werden.

Die Absenkung des Koppelhebels 16 wird also quasi ausgeglichen durch eine gleichzeitige Anhebung des fünften Gelenkhebels 14 gegenüber dem Koppelhebel 16, wodurch bewirkt wird, dass der Anlenkpunkt des fünften Gelenkhebels 14 an dem teleskopierbaren Beinauflagenelement 2 während einer ersten Phase der Verschwenkung von der Sitz- in die Liegeposition einer fast linearen, beziehungsweise einer "flachen" Bewegungskurve nahe der Sitzteilvorderkante 15 folgt.

Hierdurch wird erfindungsgemäß erreicht, dass während einer etwa ersten Hälfte der Verstellung des Sitzmöbels 1 von der Sitz- in die Liegeposition die Beinauflage 6 verschwenkt wird und dabei das Beinauflagenelement 2 nicht oder nur geringfügig relativ zu den Schienen 9 verschoben wird (Fig. 4).

Erst bei weiterer Verschwenkung der Beinauflage 6 in Richtung zur Liegeposition des Sitzmöbels 1 wird dann das Beinauflagenelement 2 in Längsrichtung der Schienen 9 bis zum Erreichen der ausgezogenen Endposition verschoben (Fig. 1, Fig. 5, Fig. 6).

Der erfindungsgemäße Effekt einer "flachen" Bewegungskurve des Anlenkpunktes des fünften Gelenkhebels 14 an dem teleskopierbaren Beinauflagenelement 2 ermöglicht die Verwendung eines im Vergleich zu den bekannten, gattungsgemäßen Sitzmöbeln (siehe Druckschrift WO2014/071924A1) wesentlich längeren Beinauflagenelementes 2, so dass in Kombination mit dem oben genannten großen Verfahrweg des Hebelverstellgetriebes eine erfindungsgemäß besonders lange Beinauflagefläche, in ausgeschwenkter Position der Beinauflage 6, und damit ein erhöhter Liegekomfort für den Benutzer zur Verfügung gestellt werden kann.

Das Sitzteil 3 wird, während der Verstellung des Sitzmöbels 1 von der Sitz- in die Liegeposition, über eine Schwenkführung 26 relativ zum Chassis 5 nach vorne verschoben und dabei gleichzeitig in der Neigung verstellt, wobei die Schwenkführung 26 einen vorderen 7 und einen hinteren Lenkerhebel 8 aufweist, welche mit dem Sitzteil 3 und dem Chassis 5 eine Viergelenkkette bilden (Fig. 5).

Die Verstellbewegung des Sitzteiles 3 in Richtung zur Vorderkante des Sitzmöbels 1 wird durch ein chassisseitiges Anschlagelement 27 blockiert (Fig. 5).

Die Schwenkführung 26 ist mittels wenigstens einer Zugfeder 25 kraftbeaufschlagt, wobei die Zugfeder 25 derart zwischen dem Sitzteil 3 und dem Chassis 5 wirkt, dass sich die Zugfeder 25 während der Verstellbewegung des Sitzteiles 3 in Richtung zur Vorderkante des Sitzmöbels 1 verkürzt (Fig. 2, Fig. 6).

Ein Linearaktuator 23 ist mit einem ersten Ende mit dem Chassis 5 und mit einem zweiten Ende mit dem ersten 10 und/oder dem zweiten Gelenkhebel 11 über eine mit dem ersten 10 oder dem zweiten Gelenkhebel 11 verbundene Querstrebe 24 gekoppelt (Fig. 6).

In der Ausgangsposition beziehungsweise der Sitzposition des Sitzmöbels 1 ist durch den zwischen dem Chassis 5 und der Querstrebe 24 angelenkten Linearaktuator 23 die Beinauflage 6 mittels des zwischen der Sitzteillasche 29 und dem ersten 10 und/oder dem zweiten Gelenkhebel 11 wirkenden Anschlagelements 28 in der eingeschwenkten Endlagenposition gehalten.

Der Linearaktuator 23 erzeugt bei Betätigung einen linearen Hub, bestehend aus wenigstens einem ersten und einem zweiten Teilhub, wobei der Linearaktuator 23 mit einem ersten Teilhub, ausgehend von der Sitzposition des Sitzmöbels 1, mittels der Schwenkführung 26 ein Verschieben des Sitzteiles 3 relativ zum Chassis nach vorne und eine gleichzeitige Neigungsverstellung des Sitzteiles 3 bewirkt bis der hintere Lenkerhebel 8 der Schwenkführung 26 mit dem chassisseitigen Anschlagelement 27 in Kontakt kommt und die Schwenkführung 26 dadurch blockiert ist, wobei während dieses ersten Teilhubes des Linearaktuators 23 kein Aus- oder Einschwenken der Beinauflage 6 relativ zum Sitzteil 3 erfolgt (Fig. 3).

Die Zugfeder 25 verkürzt sich während dieses ersten Verstellschrittes und unterstützt dadurch die Verstellbewegung des Sitzteiles 3, wodurch zuerst das Sitzteil 3 ohne eine Verschwenkung der Beinauflage 6 relativ zum Sitzteil 3 verstellt wird.

Am Ende des ersten Verstellschrittes weist die Vorderkante des Sitzteiles 3 einen größeren Abstand zur Aufstandsebene des Sitzmöbels 1 auf als in der Sitzposition des Sitzmöbels 1, wodurch aufgrund eines größeren zur Verfügung stehenden Schwenkraums die Verwendung einer längeren Beinauflage 6 ermöglicht wird.

Der weitere Vorteil dieser am Ende des ersten Verstellschrittes erreichten ersten Zwischenpostion des Sitzmöbels 1 besteht in der Möglichkeit für den Benutzer, eine im Vergleich zu dem aus der WO2014/071924A1 bekannten Sitzmöbel zusätzliche, auch als "Loungeposition" bezeichnete Verstellfunktion ausführen zu können (Fig. 3).

Somit bietet ein Sitzmöbel der vorliegenden Erfindung auf konstruktiv einfache Weise einerseits den Vorteil einer im Vergleich zu den gattungsgemäßen Sitzmöbeln längeren Beinauflage 6 und damit eines verbesserten Liegekomforts, und andererseits den Vorteil eines verbesserten Sitzkomforts aufgrund der Möglichkeit für den Benutzer eine gegenüber der Sitzposition des Sitzmöbels entspanntere Sitzhaltung einnehmen zu können.

In einem durch einen zweiten Teilhub des Linearaktuators 23 bewirkten zweiten Verstellschritt des Sitzmöbels 1 von der Sitz- in die Liegeposition wird, unter Beibehaltung der am Ende des ersten Teilhubes erzielten Neigungs- und Verschiebeposition des Sitzteiles 3 relativ zum Chassis 5 und unter Beibehaltung der Position des Rückenteiles 4 relativ zum Sitzteil 3, ein Ausschwenken der Beinauflage 6 relativ zum Sitzteil 3 bewirkt bis die Beinauflage 6 die ausgeschwenkte Endlagenposition und das Sitzmöbel 1 damit eine zweite, auch als "Relaxposition" bezeichnete Zwischenpostion erreicht hat (Fig. 5, Fig. 6).

In umgekehrter Verstellrichtung, d. h. in Richtung zur Sitzposition des Sitzmöbels 1, erfolgt der oben beschriebene Funktionsablauf in umgekehrter Reihenfolge:
- ausgehend von der "Relaxposition" des Sitzmöbels 1 wird bei Betätigung eines ersten Teilhubes des Linearaktuators 23 aufgrund der zu überwindenden Federkraft der Zugfeder 25 zuerst die Beinauflage 6 eingeschwenkt bis mittels des zwischen der Sitzteillasche 29 und dem ersten 10 und/oder dem zweiten Gelenkhebel 11 wirkenden Anschlagelements 28 die eingeschwenkte Endlagenposition erreicht ist,
- bei Betätigung eines zweiten Teilhubes des Linearaktuators 23 erfolgt, entgegen der Federkraft der Zugfeder 25, ein Verschieben des Sitzteiles 3 relativ zum Chassis 5 in Richtung zur Hinterkante des Sitzmöbels 1 bis zum Erreichen der Sitzposition des Sitzmöbels 1.

Die Erfindung ist nicht auf das Ausführungsbeispiel beschränkt, sondern im Rahmen der Offenbarung vielfach variabel.

## Patentansprüche

1. Sitzmöbel (1) mit einem Sitzteil (3), einem Rückenteil (4), einem Chassis (5) und einer schwenkbar am Sitzteil (3) und/oder am Chassis (5) angeschlossenen, mindestens zweiteiligen Beinauflage (6),
- wobei die Teile der Beinauflage (6) beim Verschwenken gegeneinander verschiebbar sind,
- wobei das Sitzmöbel (1) zwischen einer Sitz- und einer Liegeposition verstellbar ist,
- wozu in der Sitzposition die Beinauflage (6) im Wesentlichen unterhalb des Sitzteiles (3) eingeschwenkt ist und in der Liegeposition derart vor das Sitzteil (3) ausgeschwenkt ist, dass das Sitzteil (3) durch die Beinauflage (6) verlängert wird,
- wobei ein Teil der Beinauflage (6) durch ein teleskopierbares Beinauflagenelement (2) gebildet wird, welches bei eingeschwenkter Beinauflage (6) eingezogen ist und bei ausgeschwenkter Beinauflage (6) zum Vergrößern der Länge der Beinauflage (6) ausgezogen ist,
wobei,
- in Sitzposition des Sitzmöbels (1), ein erster (10) und/oder ein zweiter Gelenkhebel (11) am Sitzteil (3) und/oder am Chassis (5) angelenkt sind/ist und eine zwischen den beiden End-Gelenkpunkten (18, 19) von zumindest einem des ersten (10) und/oder des zweiten Gelenkhebels (11) gebildete Längsachse schräg zum Sitzteil (3) angeordnet ist und dabei der dem Sitzteil (3) zugewandte End-Gelenkpunkt (18) dieses Gelenkhebels näher zu einer von der Sitzteilvorderkante (15) aufgespannten Vertikalebene positioniert ist als der dem Sitzteil (3) abgewandte End-Gelenkpunkt (19) dieses Gelenkhebels,
- wobei, in Sitzposition des Sitzmöbels (1), ein dritter (12) und ein vierter Gelenkhebel (13) eine Ausrichtung aufweisen, bei welcher eine zwischen den beiden End-Gelenkpunkten (20, 21) von zumindest einem des dritten (12) und/oder des vierten Gelenkhebels (13) gebildete Längsachse schräg zum Sitzteil (3) angeordnet ist und dabei der dem Sitzteil (3) abgewandte End-Gelenkpunkt (21) dieses Gelenkhebels näher zu einer von der Sitzteilvorderkante (15) aufgespannten Vertikalebene positioniert ist als der dem Sitzteil (3) zugewandte End-Gelenkpunkt (20) dieses Gelenkhebels, wobei
- der dritte (12) und der vierte Gelenkhebel (13) mit ihren, in Sitzposition des Sitzmöbels (1), dem Sitzteil (3) zugewandten End-Gelenkpunkten (20, 22) jeweils an einem fünften Gelenkhebel (14) angeschlossen sind, wobei
- ein Koppelhebel (16) an dem ersten (10) und/oder an dem zweiten Gelenkhebel (11) und/oder an dem dritten (12) und/oder an dem vierten Gelenkhebel (13) angelenkt ist, und
- ein Steuerhebel (17) an wenigstens einem des ersten (10), des zweiten (11), des dritten (12) und des vierten Gelenkhebels (13) angelenkt ist,
- wobei der fünfte Gelenkhebel (14) einerseits an dem dritten (12) und dem vierten Gelenkhebel (13) und andererseits mit seinem freien Ende gelenkig an das teleskopierbare Beinauflagenelement (2) angeschlossen ist.

2. Sitzmöbel (1) nach Anspruch 1, **dadurch gekennzeichnet, dass** während einer Teilphase der Verschwenkung des Sitzmöbels (1) von der Sitz- in die Liegeposition, der Koppelhebel (16) gegenüber dem Sitzteil (3) abgesenkt wird, wobei gleichzeitig alle Abschnitte des fünften Gelenkhebels (14) gegenüber dem Koppelhebel (16) angehoben werden.

3. Sitzmöbel (1) nach den Ansprüchen 1 oder 2, **dadurch gekennzeichnet, dass** der erste (10) und der zweite Gelenkhebel (11) einerseits jeweils an einem vorderen Bereich des Sitzteiles (3) und andererseits jeweils an dem Koppelhebel (16) angelenkt sind, der dritte (12) und der vierte Gelenkhebel (13) einerseits jeweils an dem Koppelhebel (16) und andererseits jeweils an dem fünften Gelenkhebel (14) angelenkt sind, einer des dritten (12) und/oder des vierten Gelenkhebels (13) über seine Anlenkstelle an dem Koppelhebel (16) hinaus verlängert ist und an seinem freien Ende an einem ersten Ende des Steuerhebels (17) angelenkt ist, dessen zweites Ende gelenkig an einem mittleren Bereich eines des ersten (10) und/oder des zweiten Gelenkhebels (11) angeschlossen ist.

4. Sitzmöbel (1) nach zumindest einem der vorhergehenden Ansprüche, **dadurch gekennzeichnet, dass** die Beinauflage (6) eine oder mehrere schwenkbar am Sitzteil (3) angelenkte Schienen (9) umfasst, an denen das teleskopierbare Beinauflagenelement (2) in Längsrichtung der Schienen (9) bewegbar angeordnet ist, wobei zumindest einer des ersten (10) und/oder des zweiten Gelenkhebels (11) derart mit dem teleskopierbaren Beinauflagenelement (2) gekoppelt ist, dass eine Verstellung eines des ersten (10) und/oder des zweiten Gelenkhebels (11) relativ zum Sitzteil (3) ein Aus- oder Einschwenken der Beinauflage (6) relativ zum Sitzteil (3) und eine gleichzeitige Verschiebung des teleskopierbaren Beinauflagenelementes (2) entlang der Schienen (9) bewirkt.

5. Sitzmöbel (1) nach zumindest einem der vorhergehenden Ansprüche, **dadurch gekennzeichnet, dass** wenigstens einer des ersten (10) und/oder des zweiten Gelenkhebels (11) ein Anschlagelement (28) aufweist, welches während der Schwenkbewegung der Beinauflage (6) an einer Anschlagfläche einer mit dem vorderen Bereich des Sitzteiles (3) verbundenen Sitzteillasche (29) in Kontakt kommt.

6. Sitzmöbel (1) nach zumindest einem der vorhergehenden Ansprüche, **dadurch gekennzeichnet, dass**
- wenigstens ein Linearaktuator (23) zur Verstellung des Sitzteiles (3) und der Beinauflage (6) vorgesehen ist, wobei der Linearaktuator (23) bei Betätigung einen linearen Hub, bestehend aus wenigstens einem ersten und einem zweiten Teilhub, erzeugt,
- wobei der Linearaktuator (23) mit einem ersten Teilhub ein Verschieben des Sitzteiles (3) relativ zum Chassis (5) und eine gleichzeitige Neigungsverstellung des Sitzteiles (3) bewirkt, wobei während dieses ersten Teilhubes des Linearaktuators (23) kein Aus- oder Einschwenken der Beinauflage (6) relativ zum Sitzteil (3) erfolgt,
- wobei der Linearaktuator (23) mit einem zweiten Teilhub ein Aus- oder Einschwenken der Beinauflage (6) relativ zum Sitzteil (3) und eine gleichzeitige Verschiebung des teleskopierbaren Beinauflagenelementes (2) bewirkt.

7. Sitzmöbel (1) nach zumindest einem der vorhergehenden Ansprüche, **dadurch gekennzeichnet, dass** der Linearaktuator (23) mit einem Teilhub lediglich ein Aus- oder Einschwenken der Beinauflage (6) relativ zum Sitzteil (3) ohne eine Verstellung des Sitzteiles (3) relativ zum Chassis (5) und ohne eine Verstellung des Rückenteiles (4) relativ zum Sitzteil (3) bewirkt.

8. Sitzmöbel (1) nach zumindest einem der vorhergehenden Ansprüche, **dadurch gekennzeichnet, dass** der Linearaktuator (23) mit einem ersten Ende mit dem Chassis (5) und mit einem zweiten Ende mit dem ersten (10) und/oder dem zweiten Gelenkhebel (11), vorzugsweise über eine mit dem ersten (10) oder dem zweiten Gelenkhebel (11) verbundene Querstrebe (24), gekoppelt ist.

9. Sitzmöbel (1) nach zumindest einem der vorhergehenden Ansprüche, **dadurch gekennzeichnet, dass** das Sitzteil (3), zumindest während einer Teilphase der Verstellung des Sitzmöbels (1) von der Sitz- in die Liegeposition, über eine Schwenkführung (26) relativ zum Chassis (5) nach vorne verschoben wird, wobei die Schwenkführung (26) einen vorderen (7) und einen hinteren Lenkerhebel (8) aufweist, welche mit dem Sitzteil (3) und dem Chassis (5) eine Viergelenkkette bilden.

10. Sitzmöbel (1) nach zumindest einem der vorhergehenden Ansprüche, **dadurch gekennzeichnet, dass** die Verstellbewegung des Sitzteiles (3) in Richtung zur Vorderkante des Sitzmöbels (1) durch ein chassisseitiges Anschlagelement (27) blockiert wird.

11. Sitzmöbel (1) nach zumindest einem der vorhergehenden Ansprüche, **dadurch gekennzeichnet, dass** die Schwenkführung (26) mittels wenigstens einer Zugfeder (25) kraftbeaufschlagt ist, wobei die Zugfeder (25) derart zwischen dem Sitzteil (3) und dem Chassis (5) wirkt, dass sich die Zugfeder (25) während der Verstellbewegung des Sitzteiles (3) in Richtung zur Vorderkante des Sitzmöbels (1) verkürzt.

## Claims

1. Seating furniture (1) comprising a seat part (3), a back part (4), a chassis (5) and an at least two-part leg rest (6) pivotably connected to the seat part (3) and/or to the chassis (5),
- the parts of the leg rest (6) being displaceable relative to one another during the pivoting,
- the seating furniture (1) being adjustable between a sitting and a lying position,
- for which purpose the leg rest (6) is pivoted in substantially below the seat part (3) in the sitting position and is pivoted out in front of the seat part (3) in the lying position in such a way that the seat part (3) is extended by the leg support (6),
- part of the leg rest (6) being formed by a telescopic leg rest element (2) which is pulled in when the leg rest (6) is pivoted in and pulled out to increase the length of the leg rest (6) when the leg rest (6) is pivoted out,
wherein,
- in the sitting position of the seating furniture (1), a first (10) and/or a second articulation lever (11) are articulated to the seat part (3) and/or to the chassis (5), and a longitudinal axis, formed between the two end articulation points (18, 19) of at least one of the first (10) and/or the second articulation lever (11), is arranged oblique to the seat part (3), and thus the end articulation point (18) of this articulation lever facing the seat part (3) is positioned closer than the end articulation point (19) of this articulation lever remote from the seat part (3) to a vertical plane spanned by the seat part front edge (15),
- a third (12) and a fourth articulation lever (13) having, in the sitting position of the sitting furniture (1), an orientation in which a longitudinal axis, formed between the two end articulation points (20, 21) of at least one of the third (12) and/or the fourth articulation lever (13), is arranged oblique to the seat part (3), and thus the end articulation point (21) of this articulation lever facing the seat part (3) is positioned closer than the end articulation point (20) of this articulation lever remote from the seat part (3) to a vertical plane spanned by the seat part front edge (15),
- the third (12) and fourth articulation lever (13) being respectively connected via their end articulation points (20, 22) facing the seat part (3) in the sitting position of the seating furniture (1) to a fifth articulation lever (14),
- a coupling lever (16) being articulated to the first (10) and/or second articulation lever (11) and/or to the third (12) and/or fourth articulation lever (13), and
- a control lever (17) being articulated to at least one of the first (10), the second (11), the third (12) and the fourth articulation lever (13),
- the fifth articulation lever (14) being connected both to the third (12) and to the fourth articulation lever (13) and, via its free end in an articulated manner, to the telescopic lag rest element (2).

2. Seating furniture (1) according to claim 1, **characterised in that**, during a sub-phase of the pivoting of the seating furniture (1) from the sitting into the lying position, the coupling lever (16) is lowered with respect to the seat part (3), all portions of the fifth articulation lever (14) simultaneously being raised with respect to the coupling lever (16).

3. Seating furniture (1) according to either claim 1 or claim 2, **characterised in that** the first (10) and the second articulation lever (11) are each articulated both to a front region of the seat part (3) and to the coupling lever (16), the third (12) and the fourth articulation lever (13) are each articulated both to the coupling lever (16) and to the fifth articulation lever (14), and one of the third (12) and/or the fourth articulation lever (13) is extended beyond its articulation point to the coupling lever (16) and articulated at its free end to a first end of the control lever (17), the second end of which is connected in an articulated manner to a central region of one of the first (10) and/or the second articulation lever (11).

4. Seating furniture (1) according to at least one of the preceding claims, **characterised in that** the leg rest (6) comprises one or more rails (9), which are pivotably articulated to the seat part (3) and on which the telescopic leg rest element (2) is arranged movably in the longitudinal direction of the rails (9), at least one of the first (10) and/or the second articulation lever (11) being coupled to the telescopic leg rest element (2) in such a way that an adjustment of one of the first (10) and/or the second articulation lever (11) relative to the seat part (3) brings about outward or inward pivoting of the leg rest (6) relative to the seat part (3) and simultaneous displacement of the telescopic leg rest element (2) along the rails (9).

5. Seating furniture (1) according to at least one of the preceding claims, **characterised in that** at least one of the first (10) and/or the second articulation lever (11) has a stop element (28), which, during the pivoting movement of the leg rest (6), comes into contact with a stop surface of a seat part tab (29) connected to the front region of the seat part (3).

6. Seating furniture (1) according to at least one of the preceding claims, **characterised in that**
- at least one linear actuator (23) for adjusting the seat part (3) and the leg rest (6) is provided, the linear actuator (23) when actuated generating a linear stroke consisting of at least a first and a second sub-stroke,
- the linear actuator (23) bringing about, with a first sub-stroke, displacement of the seat part (3) relative to the chassis (5) and simultaneous inclination adjustment of the seat part (3), the leg rest (6) not pivoting out or in relative to the seat part (3) during this first sub-stroke of the linear actuator (23),
- the linear actuator (23) bringing about, with a second sub-stroke, outward or inward pivoting of the leg rest (6) relative to the seat part (3) and simultaneous displacement of the telescopic leg rest element (2).

7. Seating furniture (1) according to at least one of the preceding claims, **characterised in that** with one sub-stroke the linear actuator (23) merely brings about outward or inward pivoting of the leg rest (6) relative to the seat part (3) without adjustment of the seat part (3) relative to the chassis (5) and without adjustment of the back part (4) relative to the seat part (3).

8. Seating furniture (1) according to at least one of the preceding claims, **characterised in that** the linear actuator (23) is coupled via a first end to the chassis (5) and via a second end to the first (10) and/or the second articulation lever (11), preferably via a cross-bar (24) connected to the first (10) or the second articulation lever (11).

9. Seating furniture (1) according to at least one of the preceding claims, **characterised in that** the seat part (3), at least during a sub-phase of the adjustment of the seating furniture (1) from the sitting to the lying position, is displaced forwards relative to the chassis (5) via a pivot guide (26), the pivot guide (26) having a front (7) and a rear steering lever (8) which together with the seat part (3) and chassis (5) form a four-bar linkage.

10. Seating furniture (1) according to at least one of the preceding claims, **characterised in that** the adjustment movement of the seat part (3) towards the front edge of the seating furniture (1) is blocked by a chassis-side stop element (27)

11. Seating furniture (1) according to at least one of the preceding claims, **characterised in that** a force is applied to the pivot guide (26) by at least one tension spring (25), the tension spring (25) acting between the seat part (3) and the chassis (5) in such a way that the tension spring (25) shortens during the adjustment movement of the seat part (3) towards the front edge of the seating furniture (1).

## Revendications

1. Siège (1) comportant une partie d'assise (3), une partie de dossier (4), un châssis (5) et un repose-jambes (6) au moins en deux parties, relié à la partie d'assise (3) et/ou au châssis (5) de manière pivotable,
- dans lequel les parties du repose-jambes (6) peuvent être déplacées l'une par rapport à l'autre lors du pivotement,
- dans lequel le siège (1) est réglable entre une position assise et une position allongée,
- pour ce faire, dans la position assise, le repose-jambes (6) est rentré sensiblement sou la partie d'assise (3) et, dans la position allongée, le repose-jambes (6) est sorti devant la partie d'assise (3) de telle sorte que la partie d'assise (3) est prolongée par le repose-jambes (6),
- dans lequel une partie du repose-jambes (6) est formée par un élément de repose-jambes télescopique (2) qui est rétracté lorsque le repose-jambes (6) est rentré et est déployé lorsque le repose-jambes (6) est sorti pour augmenter la longueur du repose-jambes (6),
dans lequel
- dans la position assise du siège (1), un premier (10) et/ou deuxième (11) levier articulé est/sont articulé(s) sur la partie d'assise (3) et/ou sur le châssis (5) et un axe longitudinal formé entre les deux points d'articulation d'extrémité (18, 19) d'au moins un levier parmi le premier (10) et/ou deuxième (11) levier articulé est agencé de manière oblique par rapport à la partie d'assise (3), et le point d'articulation d'extrémité (18) de ce levier articulé dirigé vers la partie d'assise (3) est positionné plus près d'un plan vertical défini à partir du bord avant de partie d'assise (15), que le point d'articulation d'extrémité (19) de ce levier articulé éloigné de la partie d'assise (3),
- dans lequel, dans la position assise du siège (1), des troisième (12) et quatrième (13) leviers articulés ont une orientation dans laquelle un axe longitudinal formé entre les deux points d'articulation d'extrémité (20, 21) d'au moins un levier parmi le troisième (12) et/ou quatrième (13) levier articulé est agencé de manière oblique par rapport à la partie d'assise (3), et le point d'articulation d'extrémité (21) de ce levier articulé éloigné de la partie d'assise (3) est positionné plus près d'un plan vertical défini à partir du bord avant de partie d'assise (15), que le point d'articulation d'extrémité (20) de ce levier articulé dirigé vers la partie d'assise (3), dans lequel
- les troisième (12) et quatrième (13) leviers articulés sont respectivement reliés, par leurs points d'articulation d'extrémité (20, 22), dans la position assise du siège (1), dirigés vers la partie d'assise (3), à un cinquième levier articulé (14), dans lequel
- un levier de couplage (16) est articulé sur le premier (10) et/ou deuxième (11) levier articulé et/ou sur le troisième (12) et/ou quatrième (13) levier articulé, et
- un levier de commande (17) est articulé sur au moins un levier parmi les premier (10), deuxième (11), troisième (12) et quatrième (13) leviers articulés,
- dans lequel le cinquième levier articulé (14) est relié de manière articulée, d'une part, sur les troisième (12) et quatrième (13) leviers articulés et, d'autre part, par son extrémité libre, à l'élément de repose-jambes télescopique (2).

2. Siège (1) selon la revendication 1, **caractérisé en ce que** pendant une sous-phase du pivotement du siège (1) de la position assise à la position allongée, le levier de couplage (16) est abaissé par rapport à la partie d'assise (3), dans lequel toutes les parties du cinquième levier articulé (14) sont simultanément soulevées par rapport au levier de couplage (16).

3. Siège (1) selon les revendications 1 ou 2, **caractérisé en ce que** les premier (10) et deuxième (11) leviers articulés sont chacun articulés, d'une part, sur une zone avant de la partie d'assise (3) et, d'autre part, sur le levier de couplage (16), les troisième (12) et quatrième (13) leviers articulés sont chacun articulés, d'une part, sur le levier de couplage (16) et, d'autre part, sur le cinquième levier articulé (14), un levier parmi le troisième (12) et/ou quatrième (13) levier articulé est prolongé au-delà de son point d'articulation sur le levier de couplage (16) et est articulé, au niveau de son extrémité libre, sur une première extrémité du levier de commande (17) dont la seconde extrémité est reliée de manière articulée à une zone centrale d'un levier parmi le premier (10) et/ou deuxième (11) levier articulé.

4. Siège (1) selon au moins l'une des revendications précédentes, **caractérisé en ce que** le repose-jambes (6) comprend un ou plusieurs rails (9) articulés sur la partie d'assise (3) de façon à pouvoir pivoter, sur lesquels l'élément de repose-jambes télescopique (2) est agencé de manière mobile dans une direction longitudinale des rails (9), dans lequel au moins un levier parmi le premier (10) et/ou deuxième (11) levier articulé est couplé à l'élément de repose-jambes télescopique (2) de telle sorte qu'un réglage d'un levier parmi le premier (10) et/ou deuxième (11) levier articulé par rapport à la partie d'assise (3) entraîne une sortie ou une rentrée du repose-jambes (6) par rapport à la partie d'assise (3) et un déplacement simultané de l'élément de repose-jambes télescopique (2) le long des rails (9).

5. Siège (1) selon au moins l'une des revendications précédentes, **caractérisé en ce qu'**au moins un levier parmi le premier (10) et/ou deuxième (11) levier articulé comprend un élément de butée (28) qui vient en contact avec une surface de butée d'une languette de partie d'assise (29) reliée à la zone avant de la partie d'assise (3) lors du mouvement de pivotement du repose-jambes (6).

6. Siège (1) selon au moins l'une des revendications précédentes, **caractérisé en ce que**
- au moins un actionneur linéaire (23) est prévu pour régler la partie d'assise (3) et le repose-jambes (6), dans lequel l'actionneur linéaire (23) génère, lorsqu'il est actionné, une course linéaire consistant en au moins une première et une seconde course partielle,
- dans lequel l'actionneur linéaire (23) entraîne, par une première course partielle, un déplacement de la partie d'assise (3) par rapport au châssis (5) et un réglage d'inclinaison simultané de la partie d'assise (3), dans lequel, pendant cette première course partielle de l'actionneur linéaire (23), aucune sortie ou rentrée du repose-jambes (6) par rapport à la partie d'assise (3) ne se produit,
- dans lequel l'actionneur linéaire (23) entraîne, par une seconde course partielle, une sortie ou une rentrée du repose-jambes (6) par rapport à la partie d'assise (3) et un déplacement simultané de l'élément de repose-jambes télescopique (2).

7. Siège (1) selon au moins l'une des revendications précédentes, **caractérisé en ce que** l'actionneur linéaire (23) entraîne, par une course partielle, uniquement une sortie ou une rentrée du repose-jambes (6) par rapport à la partie d'assise (3) sans réglage de la partie d'assise (3) par rapport au châssis (5) et sans réglage de la partie de dossier (4) par rapport à la partie d'assise (3).

8. Siège (1) selon au moins l'une des revendications précédentes, **caractérisé en ce que** l'actionneur linéaire (23) est couplé, par une première extrémité, au châssis (5) et, par une seconde extrémité, au premier (10) et/ou deuxième (11) levier articulé, de préférence par l'intermédiaire d'une traverse (24) reliée au premier (10) ou deuxième (11) levier articulé.

9. Siège (1) selon au moins l'une des revendications précédentes, **caractérisé en ce que** la partie d'assise (3), au moins pendant une sous-phase du déplacement du siège (1) de la position assise à la position allongée, est déplacée vers l'avant par rapport au châssis (5), par l'intermédiaire d'un guide de pivotement (26), dans lequel le guide de pivotement (26) comprend une biellette avant (7) et une biellette arrière (8) qui forment une chaîne à quatre joints articulés avec la partie d'assise (3) et le châssis (5).

10. Siège (1) selon au moins l'une des revendications précédentes, **caractérisé en ce que** le mouvement de réglage de la partie d'assise (3) en direction du bord avant du siège (1) est bloqué par un élément de butée (27) côté châssis.

11. Siège (1) selon au moins l'une des revendications précédentes, **caractérisé en ce qu'**une force est appliquée au guide de pivotement (26) au moyen d'au moins un ressort de traction (25), dans lequel le ressort de traction (25) agit entre la partie d'assise (3) et le châssis (5) de telle sorte que le ressort de traction (25) se raccourcit pendant le mouvement de réglage de la partie d'assise (3) en direction du bord avant du siège (1).
